# EUROPÄISCHE PATENTSCHRIFT

(11) **EP 2 025 918 B1**
(45) Veröffentlichungstag und Bekanntmachung des Hinweises auf die Patenterteilung: **07.03.2012**
(21) Anmeldenummer: 08104491.9
(22) Anmeldetag: 20.06.2008
(51) Int. Cl.: F02M 45/04, F02M 45/08, F02M 47/02, F02M 63/00

(54) **Kraftstoffeinspritzventileinrichtung**
Fuel injection valve device
Dispositif de soupape d'injection de carburant

(30) Priorität: 30.07.2007 DE 102007035739
(43) Veröffentlichungstag der Anmeldung: 18.02.2009
(73) Patentinhaber: Robert Bosch GmbH, 70442 Stuttgart (DE)
(72) Erfinder: Klingel, Thilo, 70195 Stuttgart (DE)

(56) Entgegenhaltungen:
- EP-A- 0 959 243
- EP-A- 1 186 773
- WO-A-2006/104232
- DE-A1- 10 030 119
- DE-A1-102006 036 843

## Beschreibung

Die Erfindung betrifft eine Kraftstoffeinspritzventileinrichtung zur Einspritzung von Kraftstoff in einen Brennraum einer Brennkraftmaschine, mit einer Ventilnadel, die durch ihre Längsbewegung die Öffnung wenigstens einer Einspritzöffnung steuert, und mit einem Steuerraum, dessen Druck wenigstens mittelbar auf die Ventilnadel wirkt und der durch einen Zulauf mit einem Hochdruckkanal in Verbindung steht.

### Stand der Technik

Aus der deutschen Offenlegungsschrift DE 100 06 111 A1 ist ein Kraftstoffeinspritzventil mit einem verschiebbaren Drosselkolben bekannt, der in einer ersten Stellung einen Teilöffnungshub der Düsennadel aus der Schließstellung entgegen einem geringen Widerstand ermöglicht und in einer zweiten Stellung einen sich an den Teilöffnungshub anschließenden restlichen Öffnungshub der Düsennadel in die Öffnungsstellung nur entgegen einem höheren Widerstand ermöglicht.

### Vorteile der Erfindung

Aufgabe der Erfindung ist es, eine robuste, verschleißarme Kraftstoffeinspritzventileinrichtung gemäß dem Oberbegriff des Anspruchs 1 zu schaffen, welche die Einspritzung von Kleinstmengen und/oder Mehrfacheinspritzungen ermöglicht.

Die Aufgabe ist bei einer Kraftstoffeinspritzventileinrichtung zur Einspritzung von Kraftstoff in einen Brennraum einer Brennkraftmaschine, mit einer Ventilnadel, die durch ihre Längsbewegung die Öffnung wenigstens einer Einspritzöffnung steuert, und mit einem Steuerraum, dessen Druck wenigstens mittelbar auf die Ventilnadel wirkt und der durch einen Zulauf mit einem Hochdruckkanal in Verbindung steht, dadurch gelöst, dass ein Latenzzeitkolben so in dem Zulauf angeordnet ist, dass sich der Latenzzeitkolben, wenn der Druck im Steuerraum abfällt, so in den Steuerraum hinein bewegt, dass das Volumen des Steuerraums abnimmt. Während der Latenzzeitkolben in den Steuerraum einrückt, bleibt der Druck im Steuerraum annähernd konstant. Somit gewinnt die Kraftstoffeinspritzventileinrichtung Latenzzeit, ohne dass die Nadelöffnungsgeschwindigkeit reduziert wird.

Ein bevorzugtes Ausführungsbeispiel der Kraftstoffeinspritzventileinrichtung ist **dadurch gekennzeichnet, dass** der Latenzzeitkolben einen Zulaufkanal umfasst und gegen die Federkraft einer Latenzzeitfeder in den Steuerraum hinein bewegbar ist. Der Zulaufkanal erstreckt sich vorzugsweise durch den Latenzzeitkolben hindurch, kann aber auch zum Beispiel von einer Nut in dem Latenzzeitkolben oder in einem Aufnahmeraum für den Latenzzeitkolben gebildet sein.

Ein weiteres bevorzugtes Ausführungsbeispiel der Kraftstoffeinspritzventileinrichtung ist **dadurch gekennzeichnet, dass** der Latenzzeitkolben eine Zulaufdrossel umfasst. Vorzugsweise wird die Zulaufdrossel von einer Engstelle im Zulaufkanal gebildet. Über die Zulaufdrossel wird der Steuerraum mit unter Hochdruck stehendem Kraftstoff gefüllt.

Ein weiteres bevorzugtes Ausführungsbeispiel der Kraftstoffeinspritzventileinrichtung ist **dadurch gekennzeichnet, dass** der Latenzzeitkolben so dimensioniert ist, dass er sich, wenn der Druck im Steuerraum abfällt, in den Steuerraum hinein bewegt, bevor die Ventilnadel öffnet. Damit der Latenzzeitkolben vor der Ventilnadel öffnet beziehungsweise sich in den Steuerraum hinein bewegt, muss der zugehörige Differenzdruck gering sein.

Ein weiteres bevorzugtes Ausführungsbeispiel der Kraftstoffeinspritzventileinrichtung ist **dadurch gekennzeichnet, dass** der Latenzzeitkolben so dimensioniert ist, dass er sich, wenn der Druck im Steuerraum ansteigt, nach dem Schließen der Ventilnadel aus dem Steuerraum heraus bewegt. Die Bewegung des Latenzzeitkolbens aus dem Steuerraum heraus wird durch die Latenzzeitfeder bewirkt beziehungsweise unterstützt.

Ein weiteres bevorzugtes Ausführungsbeispiel der Kraftstoffeinspritzventileinrichtung ist **dadurch gekennzeichnet, dass** ein Hubanschlag für die Bewegung des Latenzzeitkolbens in den Steuerraum hinein vorgesehen ist. Wenn der Latenzzeitkolben an dem Hubanschlag in Anschlag kommt, dann fällt der Druck im Steuerraum weiter ab und die Ventilnadel öffnet.

Ein weiteres bevorzugtes Ausführungsbeispiel der Kraftstoffeinspritzventileinrichtung ist **dadurch gekennzeichnet, dass** der Latenzzeitkolben in einer an den Zulauf angeschlossenen Ausnehmung bewegbar angeordnet ist. Die Ausnehmung ist zum Beispiel in einem Ventilgehäusekörper oder einer Drosselplatte vorgesehen.

Ein weiteres bevorzugtes Ausführungsbeispiel der Kraftstoffeinspritzventileinrichtung ist **dadurch gekennzeichnet, dass** der Latenzzeitkolben koaxial zu der Ventilnadel und gegen die Federkraft einer zwischen dem Latenzzeitkolben und der Ventilnadel eingespannten Schließfeder bewegbar ist. Gemäß einem weiteren Aspekt der Erfindung ist die Latenzzeitfeder mit der Schließfeder der Düsennadel kombiniert, so dass eine einzige Feder sowohl mit dem Latenzzeitkolben als auch mit der Düsennadel, die auch als Ventilnadel bezeichnet wird, zusammenwirkt.

Ein weiteres bevorzugtes Ausführungsbeispiel der Kraftstoffeinspritzventileinrichtung ist **dadurch gekennzeichnet, dass** der Latenzzeitkolben in einer an den Zulauf angeschlossenen Ausnehmung der Ventilnadel bewegbar geführt ist. Die Ausnehmung ist vorzugsweise in dem brennraumfernen Ende der Ventilnadel vorgesehen.

Ein weiteres bevorzugtes Ausführungsbeispiel der Kraftstoffeinspritzventileinrichtung ist **dadurch gekennzeichnet, dass** zwischen dem Latenzzeitkolben und/oder der Ventilnadel eine Schließfeder eingespannt ist. Vorzugsweise wirkt eine einzige Feder sowohl mit dem Latenzzeitkolben als auch mit der Ventilnadel zusammen.

Weitere Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind.

### Zeichnung

Es zeigen:
- Figur 1: eine schematische Ansicht eines Kraftstoffeinspritzventils gemäß dem Stand der Technik;
- Figur 2: einen vergrößerten Ausschnitt aus Figur 1;
- Figur 3: eine schematische Darstellung einer erfindungsgemäßen Kraftstoffeinspritzventileinrichtung;
- Figur 4: drei kartesische Koordinatendiagramme, in den der Weg des Latenzzeitkolbens, der Weg der Düsennadel und der Steuerraumdruck über der Zeit aufgetragen sind;
- Figur 5: ein Ausführungsbeispiel, bei dem ein Latenzzeitkolben in einer Drosselplatte hin und her bewegbar geführt ist und
- Figur 6: ein Ausführungsbeispiel, bei dem ein Latenzzeitkolben im brennraumfernen Ende der Düsennadel hin und her bewegbar geführt ist.

### Beschreibung der Ausführungsbeispiele

In den Figuren 1 und 2 ist ein herkömmliches Kraftstoffeinspritzventil mit Steuerventil gezeigt. Das Kraftstoffeinspritzventil weist einen Ventilkörper 10 auf, in welchem eine Düsennadel 12, die auch als Ventilnadel bezeichnet wird, verschiebbar angebracht ist. Die Düsennadel 12 steuert das Einspritzen des Kraftstoffs in einen Zylinder einer (nicht dargestellten) Verbrennungskraftmaschine. Der zugeführte Kraftstoff übt auf die Düsennadel 12 eine Öffnungskraft aus, welche die Düsennadel sowie ein Betätigungsteil 14, an dem sich die Düsennadel 12 abstützt, zu einem Steuerdruckraum, der auch als Steuerraum bezeichnet wird, hin zu verstellen sucht.

Dem Steuerdruckraum 16 wird ebenfalls Kraftstoff zugeführt, der aufgrund des im Steuerdruckraum 16 herrschenden Drucks eine Schließkraft auf das Betätigungsteil 14 ausübt. Der Kraftstoff wird über einen Zulauf 18 bereitgestellt und vom Steuerdruckraum 16 geht ein Ablauf 20 ab, der zu einer Steuerkammer 22 eines Steuerventils 24 führt. Für das Steuerventil 24 stellt der Ablauf 20 wiederum den Zulauf dar, und es ist ein Ablauf 26 vorgesehen, durch den der Kraftstoff aus dem Steuerdruckraum 16 und der Steuerkammer 22 abfließen kann.

Das Steuerventil 24 weist in der Steuerkammer 22 eine Ventilnadel 28 auf, die mit einem Ventilsitz 30 zusammenwirkt. Wenn die Ventilnadel 28 am Ventilsitz 30 anliegt, ist das Steuerventil 24 geschlossen, so dass der über den Zulauf 18 dem Steuerdruckraum 16 zugeführte Kraftstoff in dieser aufgestaut wird. Der auf diese Weise erzeugte hohe Druck übt auf das Betätigungsteil 14 eine Schließkraft aus, die größer ist als die auf die Düsennadel 12 wirkende Öffnungskraft. Das Betätigungsteil 14 befindet sich somit in der Schließstellung, und das Kraftstoffeinspritzventil ist geschlossen. Wenn dagegen die Ventilnadel 28 vom Ventilsitz 30 abgehoben wird, kann der Kraftstoff aus dem Steuerdruckraum 16 über die Steuerkammer 22 und den Ablauf 26 abfließen, so dass der Druck im Steuerdruckraum absinkt. Die dann verringerte Schließkraft ermöglicht es dem Betätigungsteil, sich aus der Schließstellung in die Öffnungsstellung zu verstellen, so dass die Düsennadel öffnet. Es wird nun Kraftstoff eingespritzt.

Bei der Auslegung der Kraftstoffeinspritzventileinrichtung kommt es einerseits darauf an, dass die Düsennadel schnell öffnen soll, damit die Funktion des Kraftstoffeinspritzventils, das auch als Injektor bezeichnet wird, robust bleibt gegen Verschleiß und Verkokung der Düse. Dazu steht im Widerspruch, dass die Düsennadel erst relativ spät öffnen soll, damit der Aktor des Steuerventils Zeit hat, vollständig zu öffnen. Durch die erfindungsgemäße Gestaltung wird der Kraftstoffeinspritzeinrichtung Latenzzeit bereitgestellt, ohne dass die Nadelöffnungsgeschwindigkeit reduziert wird. Die erfindungsgemäße Lösung basiert auf einem variablen Steuerraumvolumen.

In Figur 3 ist eine erfindungsgemäße Kraftstoffeinspritzventileinrichtung schematisch dargestellt. Ein Ende einer Düsennadel 12, die auch als Ventilnadel bezeichnet wird, begrenzt in einem Injektorgehäuse einen Steuerraum 16. Der Steuerraum 16 steht über eine Verbindungsleitung 34 mit einem weiteren Steuerraum 35 in Verbindung. Von dem weiteren Steuerraum 35 erstreckt sich ein Ablaufkanal 20 mit einer Ablaufdrossel in eine Steuerkammer (22 in Figur 2) eines Steuerventils. Durch einen Pfeil 38 ist angedeutet, dass ein Zulauf in dem weiteren Steuerraum 35 mündet.

In dem weiteren Steuerraum 35 ist ein Latenzzeitkolben 40 gegen die Federkraft einer Latenzzeitfeder 42 hin und her bewegbar geführt. Ein Vorsprung 43 bildet einen Hubanschlag für den Latenzzeitkolben 40. Der Latenzzeitkolben 40 umfasst einen Hohlraum 44, der einen Zulaufkanal darstellt und mit dem Druck aus dem Zulauf 38 beaufschlagt ist. Der Hohlraum 44 steht über ein Durchgangsloch 45 mit dem weiteren Steuerraum 35 in Verbindung. Das Durchgangsloch 45 hat einen deutlich kleineren Durchmesser als der Hohlraum 44 und bildet eine Zulaufdrossel für den weiteren Steuerraum 35.

Bei einer Absenkung des Steuerraumdrucks bewegt sich der Latenzzeitkolben 40 gegen die Federkraft der Latenzzeitfeder 42 in den weiteren Steuerraum 35 hinein und verringert dessen Volumen. Der Latenzzeitkolben 44 ist so dimensioniert, dass er zeitlich vor dem Nadelöffnen einrückt und nach dem Nadelschließen ausrückt.

In Figur 4 sind der Weg xK des Latenzzeitkolbens 40, der Weg xN der Düsennadel 12 und der Steuerraumdruck pS jeweils über der Zeit in einem kartesischen Koordinatendiagramm aufgetragen. Während der Latenzzeitkolben 40 einrückt, bleibt der Steuerraumdruck annähernd konstant und somit gewinnt der Injektor Latenzzeit. Wenn der Latenzzeitkolben 40 am Anschlag 43 angekommen ist, dann verringert sich der Druck und die Düsennadel 12 öffnet. Zusammen mit dem kleineren Steuerraum und einer jetzt möglichen schnellen Abstimmung der entsprechenden Abmessungen der Düsennadel, des Düsennadelsitzes, der Zulaufdrossel und der Ablaufdrossel, kann die Düsennadel schnell, das heißt robust, öffnen.

In Figur 5 ist ein Teil eines Injektorgehäuses mit einem Düsenkörper 50 und einer Drosselplatte 51 im Schnitt dargestellt. Ein Zulaufkanal 52 erstreckt sich durch die Drosselplatte 51 und den Düsenkörper 50 in einen Druckraum 53, in dem eine Düsennadel 55 angeordnet ist. Das brennraumferne Ende der Düsennadel 55 begrenzt einen Steuerraum 56, von dem ein Ablaufkanal 57 mit einer Ablaufdrossel 58 ausgeht.

Ein Latenzzeitkolben 60 ist in einem Durchgangsloch 61 hin und her bewegbar geführt, das sich koaxial zu der Düsennadel 55 durch die Drosselplatte 51 hindurch erstreckt. Der Latenzzeitkolben 60 ist gegen die Federkraft einer Latenzzeitfeder 62 bewegbar, die zwischen dem brennraumnahen Ende des Latenzzeitkolbens 60 und dem brennraumfernen Ende der Düsennadel 55 eingespannt ist. Demzufolge stellt die Latenzzeitfeder 62 gleichzeitig die Düsennadelfeder dar, durch welche die Düsennadel 55 in ihre Schließstellung vorgespannt ist.

Auf der dem Brennraum abgewandten Seite der Drosselplatte 51 ist eine Zulaufnut 63 ausgebildet, die den Zulaufkanal 52 mit dem Durchgangsloch 61 verbindet. Über die Zulaufnut 63 gelangt mit Hochdruck beaufschlagter Kraftstoff in einen Hohlraum 64 in dem Latenzzeitkolben 60. Der Hohlraum 64 bildet einen Teil des Zulaufs und ist über ein Durchgangsloch 65, das eine Zulaufdrossel bildet, mit dem Steuerraum 56 verbunden. Die Bewegung des Latenzzeitkolbens 60 in den Steuerraum 56 hinein wird durch einen Vorsprung 66 begrenzt, der einen Anschlag für den Latenzzeitkolben 60 bildet und vom brennraumfernen Ende der Düsennadel 55 ausgeht.

In Figur 6 ist ein weiteres Ausführungsbeispiel mit einem Düsenkörper 50 und einer Drosselplatte 51 dargestellt. Ein Zulaufkanal 52 erstreckt sich durch die Drosselplatte 51 und den Düsenkörper 50 in einen Druckraum 53, in dem eine Düsennadel 55 angeordnet ist. Das brennraumferne Ende der Düsennadel 55 begrenzt einen Steuerraum 56, von dem ein Ablaufkanal 57 mit einer Ablaufdrossel 58 ausgeht.

Ein Latenzzeitkolben 70 ist in einer Ausnehmung 71 im brennraumfernen Ende der Düsennadel 55 hin und her bewegbar geführt. Zwischen dem brennraumfernen Ende des Latenzzeitkolbens 70 und der Drosselplatte 51 ist eine Latenzzeitfeder 72 eingespannt, welche gleichzeitig eine Düsennadelfeder darstellt, durch welche die Düsennadel 55 in ihre Schließstellung vorgespannt ist.

In einer Ausnehmung der Drosselplatte 51 erstreckt sich ein Vorsprung 73 zum Brennraum hin und bildet einen Anschlag für den Latenzzeitkolben 70. Der Latenzzeitkolben 70 umfasst einen Hohlraum 74, der einen Teil des Zulaufs darstellt. Der Hohlraum 74 steht über ein Durchgangsloch 75, das eine Zulaufdrossel bildet, mit dem Steuerraum 56 in Verbindung. Über eine Längsbohrung 76 und eine Querbohrung 77 wird der Hohlraum 74 des Latenzzeitkolbens 70 mit Kraftstoff aus dem Druckraum 53 befüllt, der mit Hochdruck beaufschlagt ist.

Im Rahmen der vorliegenden Erfindung wurden diverse Berechnungen zur Abschätzung der Verhältnisse beim Öffnen und Schließen der Düsennadel durchgeführt, um die Funktion des Latenzzeitkolbens nachzuweisen.

## Patentansprüche

1. Kraftstoffeinspritzventileinrichtung zur Einspritzung von Kraftstoff in einen Brennraum einer Brennkraftmaschine, mit einer Ventilnadel (12;55), die durch ihre Längsbewegung die Öffnung wenigstens einer Einspritzöffnung steuert, und mit einem Steuerraum (16;35;56), dessen Druck wenigstens mittelbar auf die Ventilnadel (12;55) wirkt und der durch einen Zulauf (18;38) mit einem Hochdruckkanal in Verbindung steht, **dadurch gekennzeichnet, dass** ein Latenzzeitkolben (40;60;70) so in dem Zulauf (38) angeordnet ist, dass sich der Latenzzeitkolben (40;60;70), wenn der Druck im Steuerraum (35;56) abfällt, so in den Steuerraum (35;56) hinein bewegt, dass das Volumen des Steuerraums (35;56) abnimmt.

2. Kraftstoffeinspritzventileinrichtung nach Anspruch 1, **dadurch gekennzeichnet, dass** der Latenzzeitkolben (40;60;70) einen Zulaufkanal (44;64;74) umfasst und gegen die Federkraft einer Latenzzeitfeder (42;62;72) in den Steuerraum (35;56) hinein bewegbar ist.

3. Kraftstoffeinspritzventileinrichtung nach einem der vorhergehenden Ansprüche, **dadurch gekennzeichnet, dass** der Latenzzeitkolben (40;60;70) eine Zulaufdrossel (45;65;75) umfasst.

4. Kraftstoffeinspritzventileinrichtung nach einem der vorhergehenden Ansprüche, **dadurch gekennzeichnet, dass** der Latenzzeitkolben (40;60;70) so dimensioniert ist, dass er sich, wenn der Druck im Steuerraum (35;56) abfällt, in den Steuerraum (35;56) hinein bewegt, bevor die Ventilnadel (12;55) öffnet.

5. Kraftstoffeinspritzventileinrichtung nach einem der vorhergehenden Ansprüche, **dadurch gekennzeichnet, dass** der Latenzzeitkolben (40;60;70) so dimensioniert ist, dass er sich, wenn der Druck im Steuerraum (35;56) ansteigt, nach dem Schließen der Ventilnadel (12;55) aus dem Steuerraum (35;56) heraus bewegt.

6. Kraftstoffeinspritzventileinrichtung nach einem der vorhergehenden Ansprüche, **dadurch gekennzeichnet, dass** ein Hubanschlag (43 ; 66 ; 73) für die Bewegung des Latenzzeitkolbens (40;60;70) in den Steuerraum (35;56) hinein vorgesehen ist.

7. Kraftstoffeinspritzventileinrichtung nach einem der vorhergehenden Ansprüche, **dadurch gekennzeichnet, dass** der Latenzzeitkolben (40;60;70) in einer an den Zulauf angeschlossenen Ausnehmung (35;61;71) bewegbar angeordnet ist.

8. Kraftstoffeinspritzventileinrichtung nach Anspruch 7, **dadurch gekennzeichnet, dass** der Latenzzeitkolben (60) koaxial zu der Ventilnadel (55) und gegen die Federkraft einer zwischen dem Latenzzeitkolben (60) und der Ventilnadel (55) eingespannten Schließfeder (62) bewegbar ist.

9. Kraftstoffeinspritzventileinrichtung nach einem der Ansprüche 1 bis 7, **dadurch gekennzeichnet, dass** der Latenzzeitkolben (70) in einer an den Zulauf angeschlossenen Ausnehmung (71) der Ventilnadel (55) bewegbar geführt ist.

10. Kraftstoffeinspritzventileinrichtung nach Anspruch 9, **dadurch gekennzeichnet, dass** zwischen dem Latenzzeitkolben (70) und der Ventilnadel (55) eine Schließfeder (72) eingespannt ist.

## Claims

1. Fuel injection valve device for injecting fuel into a combustion chamber of an internal combustion engine, having a valve needle (12;55) which, by means of the longitudinal movement thereof, controls the opening of at least one injection orifice, and having a control chamber (16;35;56) whose pressure acts at least indirectly on the valve needle (12;55) and which is connected via an inlet (18;38) to a high-pressure duct, **characterized in that** a latency time piston (40;60;70) is arranged in the inlet (38) such that, when the pressure in the control chamber (35;56) falls, the latency time piston (40;60;70) moves into the control chamber (35;56) such that the volume of the control chamber (35;56) decreases.

2. Fuel injection valve device according to Claim 1, **characterized in that** the latency time piston (40;60;70) comprises an inlet duct (44;64;74) and can be moved into the control chamber (35;56) counter to the spring force of a latency time spring (42;62;72).

3. Fuel injection valve device according to one of the preceding claims, **characterized in that** the latency time piston (40;60;70) comprises an inlet restrictor (45 ; 65 ; 75).

4. Fuel injection valve device according to one of the preceding claims, **characterized in that** the latency time piston (40;60;70) is dimensioned such that, when the pressure in the control chamber (35;56) falls, said latency time piston moves into the control chamber (35;56) before the valve needle (12;55) opens.

5. Fuel injection valve device according to one of the preceding claims, **characterized in that** the latency time piston (40;60;70) is dimensioned such that, when the pressure in the control chamber (35;56) rises, said latency time piston moves out of the control chamber (35;56) after the closing of the valve needle (12;55).

6. Fuel injection valve device according to one of the preceding claims, **characterized in that** a stroke stop (43;66;73) for the movement of the latency time piston (40;60;70) into the control chamber (35;56) is provided.

7. Fuel injection valve device according to one of the preceding claims, **characterized in that** the latency time piston (40;60;70) is movably arranged in a recess (35;61;71) connected to the inlet.

8. Fuel injection valve device according to Claim 7, **characterized in that** the latency time piston (60) is movable coaxially with respect to the valve needle (55) and counter to the spring force of a closing spring (62) braced between the latency time piston (60) and the valve needle (55).

9. Fuel injection valve device according to one of Claims 1 to 7, **characterized in that** the latency time piston (70) is movably guided in a recess (71), which is connected to the inlet, of the valve needle (55).

10. Fuel injection valve device according to Claim 9, **characterized in that** a closing spring (72) is braced between the latency time piston (70) and the valve needle (55).

## Revendications

1. Dispositif de soupape d'injection de carburant pour l'injection de carburant dans une chambre de combustion d'un moteur à combustion interne, comprenant une aiguille de soupape (12 ; 55), qui commande, par son mouvement longitudinal, l'ouverture d'au moins une ouverture d'injection, et comprenant un espace de commande (16 ; 35 ; 56), dont la pression agit au moins indirectement sur l'aiguille de soupape (12 ; 55) et qui est en liaison par une amenée (18 ; 38) avec un canal haute pression, **caractérisé en ce qu'**un piston à temps de latence (40 ; 60 ; 70) est disposé dans l'amenée (38) de telle sorte que le piston à temps de latence (40 ; 60 ; 70), lorsque la pression chute dans l'espace de commande (35 ; 56), se déplace à l'intérieur de l'espace de commande (35 ; 56) de manière à ce que le volume de l'espace de commande (35 ; 56) diminue.

2. Dispositif de soupape d'injection de carburant selon la revendication 1, **caractérisé en ce que** le piston à temps de latence (40 ; 60 ; 70) comprend un canal d'amenée (44 ; 64 ; 74) et peut être déplacé à l'encontre de la force de ressort d'un ressort à temps de latence (42 ; 62 ; 72) dans l'espace de commande (35 ; 56).

3. Dispositif de soupape d'injection de carburant selon l'une quelconque des revendications précédentes, **caractérisé en ce que** le piston à temps de latence (40 ; 60 ; 70) comprend un étranglement d'amenée (45 ; 65 ; 75).

4. Dispositif de soupape d'injection de carburant selon l'une quelconque des revendications précédentes, **caractérisé en ce que** le piston à temps de latence (40 ; 60 ; 70) est dimensionné de telle sorte qu'il se déplace dans l'espace de commande (35 ; 56) avant que l'aiguille de soupape (12 ; 55) ne s'ouvre, lorsque la pression dans l'espace de commande (35 ; 56) diminue.

5. Dispositif de soupape d'injection de carburant selon l'une quelconque des revendications précédentes, **caractérisé en ce que** le piston à temps de latence (40 ; 60 ; 70) est dimensionné de telle sorte qu'il se déplace hors de l'espace de commande (35 ; 56) après la fermeture de l'aiguille de soupape (12 ; 55), lorsque la pression dans l'espace de commande (35 ; 56) augmente.

6. Dispositif de soupape d'injection de carburant selon l'une quelconque des revendications précédentes, **caractérisé en ce qu'**il est prévu une butée de fin de course (43 ; 66 ; 73) pour le déplacement du piston à temps de latence (40 ; 60 ; 70) dans l'espace de commande (35 ; 56).

7. Dispositif de soupape d'injection de carburant selon l'une quelconque des revendications précédentes, **caractérisé en ce que** le piston à temps de latence (40 ; 60 ; 70) est disposé de manière déplaçable dans un évidement (35 ; 61 ; 71) raccordé à l'amenée.

8. Dispositif de soupape d'injection de carburant selon la revendication 7, **caractérisé en ce que** le piston à temps de latence (60) peut être déplacé coaxialement à l'aiguille de soupape (55) et à l'encontre de la force de ressort d'un ressort de fermeture (62) serré entre le piston à temps de latence (60) et l'aiguille de soupape (55).

9. Dispositif de soupape d'injection de carburant selon l'une quelconque des revendications 1 à 7, **caractérisé en ce que** le piston à temps de latence (70) est guidé de manière déplaçable dans un évidement (71) de l'aiguille de soupape (55) raccordé à l'amenée.

10. Dispositif de soupape d'injection de carburant selon la revendication 9, **caractérisé en ce qu'**un ressort de fermeture (72) est serré entre le piston à temps de latence (70) et l'aiguille de soupape (55).
